# EUROPÄISCHE PATENTSCHRIFT

(11) **EP 0 857 088 B1**
(45) Veröffentlichungstag und Bekanntmachung des Hinweises auf die Patenterteilung: **07.07.1999**
(21) Anmeldenummer: 96934714.5
(22) Anmeldetag: 17.10.1996
(51) Int. Cl.: B06B 3/00

(54) **GERÄT ZUR EINKOPPLUNG VON ULTRASCHALL IN EIN FLÜSSIGES ODER PASTÖSES MEDIUM**
DEVICE FOR TRANSFERRING ULTRASONIC ENERGY INTO A LIQUID OR PASTY MEDIUM
APPAREIL POUR LE TRANSFERT D'ULTRASONS DANS UN MILIEU LIQUIDE OU PATEUX

(30) Priorität: 20.10.1995 DE 19539195
(43) Veröffentlichungstag der Anmeldung: 12.08.1998
(73) Patentinhaber: Tech Sonic Gesellschaft für Ultraschall-Technologie m.b.H., 74172 Neckarsulm (DE)
(72) Erfinder: ABRAMOV, Vladimir, D-70174 Stuttgart (DE); ALENICHEV, Vyacheslav, Moskau 121357 (RU); MAKAROV, Leonid, Moskau 117292 (RU); RUHMAN, Andrew, Moskau 121457 (RU)
(74) Vertreter: Lutz, Johannes Dieter, Dr.
(86) Internationale Anmeldenummer: EP9604502
(87) Internationale Veröffentlichungsnummer: WO9715404

(56) Entgegenhaltungen:
- EP-A- 0 044 800
- DE-A- 3 902 765
- FR-A- 2 354 827
- US-A- 4 016 436

## Beschreibung

Die Erfindung betrifft ein Gerät zur Einkopplung von Ultraschall in ein flüssiges oder pastöses Medium und mit den weiteren, im Oberbegriff des Patentanspruchs 1 genannten, gattungsbestimmenden Merkmalen. Ein derartiges Gerät ist durch die US-PS 4,016,436 bekannt.

Bei dem bekannten Gerät ist ein einseitig an einen rohrförmigen Hohlraumresonator angesetzter Wellenleiter vorgesehen, der mittels eines piezoelektrischen Transducers, der seinerseits elektrische Wechselspannungs-Ausgangssignale eines Wechselspannungsgenerators in longitudinale mechanische Schwingungen umwandelt, zu resonanten longitudinalen Schwingungen anregbar ist. An diesen Transducer ist mechanisch fest in einem flanschförmigen Bereich desselben der Hohlraumresonator akustisch angekoppelt.

Bei einem weiteren Gerät der eingangs genannten Art (US-PS 5,200,666), das zum erstgenannten weitgehend funktionsanalog ist, wird an beiden Enden des rohrförmigen Resonators, der zur Konversion longitudinaler Schwingungen in transversale Schwingungen vorgesehen ist, mittels je eines Transducers Ultraschall-Energie eingekoppelt.

Es ist auch bekannt (US-PS 4,537,511), einen rohrförmigen Hohlraumresonator zu verwenden, der an beiden Enden abgeschlossen ist und von einer Seite her mit dem mittels eines Transducers eingekoppelten Ultraschall beaufschlagt wird.

Bei all diesen Geräten wird die Länge des Hohlraumresonators gleichsam in einer ersten Näherung gemäß der Beziehung${\text{L = nc}}_{\text{0}} {\text{/ 2f}}_{\text{r}}$ gewählt, in der n eine ganze Zahl bedeutet, mit c₀ die Schallgeschwindigkeit in einem stahlförmigen Resonator und mit fᵣ die mechanische Resonanzfreuquenz des mit dem Transducer akustisch gekoppelten, zur Einleitung von Ultraschall in den Resonator benutzten Wellenleiters bezeichnet ist. Die Schallgeschwindigkeit c₀, ist hier durch die Beziehung${\text{c}}_{\text{0}} \text{=} \sqrt{\text{E / ρ}}$ gegeben, in der mit E der Elastizitätsmodul (Young'scher Modul) und mit ρ das spezifische Gewicht des Resonator-Materials bezeichnet ist.

Um bei solchen Ultraschall-Geräten einen möglichst hohen Anteil der elektrischen Ausgangsenergie in nutzbare Schalleistung zu konvertieren, ist es auch bekannt (FR-A-2 354 827 und EP-A-0 044 800), eine Auslegung des Hohlraumresonators dahingehend anzustreben, daß er sowohl hinsichtlich longitudinaler als auch transversaler Eigenschwingungen seines Mantels der Resonanzbedingung genügt.

Bei solchen Geräten ist das schwingungsaktive Element als dreidimensionaler Hohlraumresonator ausgebildet, bei dem die Ausbreitungsgeschwindigkeiten νₓ und νᵣ und damit auch die Wellenlängen λₓ und λᵣ der Schwingungen, die mit Auslenkungen in Richtung der Längsachse (x-Richtung) und radial dazu, verknüpft sind, notwendigerweise verschieden sind. Diejenigen Ultraschallwellen, denen Auslenkungen in Richtung der Längsachse (x-Richtung) des Resonators entsprechen, dessen axiale Länge gleich einem ganzzahligen Vielfachen der halben Wellenlänge (λₓ/2) gewählt ist, tragen nicht zur Abstrahlung von Ultraschallenergie bei, vermitteln jedoch eine Speicherung von Ultraschallenergie und bewirken eine gute Gleichförmigkeit der Verteilung der Ultraschall-Energie über die gesamte - axiale - Resonatorlänge, während diejenigen Ultraschallwellen, denen Schwingungsformen des Resonators mit Auslenkungen radial zur Resonator-Längsachse und zu seiner Außenfläche entsprechen, eine wirksame Abstrahlung von Ultraschallenergie in die Umgebung vermitteln.

Eine solche Auslegung erfordert bei vorgegebenen Werten der für die Resonatorwand charakteristischen Material-Parameter eine sehr genaue Abstimmung der geometrischen Dimensionen des Resonators aufeinander, nämlich seiner Länge L, seines Außendurchmessers D₀ und seiner Wand-Dicke δ. Diese Abstimmung kann bei vorgegebenen Werten des Außendurchmessers D₀ und der Wanddichte δ zwar durch Anpassung der Resonatorlänge L erzielt werden, was jedoch in der Regel zeitaufwendige Versuche erfordert und nur dann rationell ist, wenn anschließend eine größere Zahl solcher Geräte mit dieser durch Versuche ermittelten, optimalen Länge gebaut werden können. Spezialgeräte, die nur in geringen Stückzahlen gebaut werden, sind daher sehr teuer.

Durch die DE-33 16 353 A1 ist es in Verbindung mit einem Reinigungsgerät, bei dem das zu reinigende Material, z.B. eine Textilstoffbahn, einem Ultraschallfeld aussetzbar ist, bekannt, zur Einkopplung von Ultraschall in ein Flüssigkkeitsbad, durch das die Textilstoffbahn hindurchtransportiert wird, ein sogenanntes Breithorn zu verwenden, das mittels eines Ultraschallsenders sowohl in Längsrichtung - der Anregungsrichtung - als auch in der dazu rechtwinkligen Querrichtung, in der die Ausdehnung des Breithorns mindestens annähernd der Breite der zu reinigenden Textilstoffbahn entspricht, resonant zu Schwingungen anregbar ist. Dieses Breithorn ist als flachstab-förmiger, massiver Abstrahlkörper ("Sonotrode") ausgebildet, dessen in Anregungsrichtung gemessene Länge der halben Ultraschall-Wellenlänge (λ/2) und dessen in Querrichtung gemessene Breite einem ganzzahligen Vielfachen dieses Wertes entspricht; die zwischen den breiten Längsflächen gemessene Dicke des plattenförmigen Breithorns ist signifikant kleiner als die halbe Ultraschallwellenlänge, die in Längs- und Querrichtung denselben Wert hat. Durch diese Dimensionierung des Breithorns soll, was prinzipiell auch möglich ist, über die gesamte Breite ($\text{n . λ/2}$) eine gleichförmige Abstrahlcharakteristik des Breithorns und damit auch eine gleichmäßig gute Reinigung des bahnförmigen Materials erreicht werden, jedoch ist der Q-Faktor (nutzbare Ultraschall-Energie / elektrische Anregungsenergie), verglichen mit Ultraschallgeräten, die mit Hohlraumresonator-Anregung arbeiten, vergleichsweise gering, so daß sehr leistungsstarke und entsprechend teure Ultraschallsender verwendet werden müssen, was den Betrieb solcher bekannter Reinigungsgeräte, die mit blockförmig-massiven Abstrahlelementen arbeiten, erheblich verteuert.

Von einem Gerät der eingangs genannten Art ausgehend, ist es daher Aufgabe der Erfindung, für ein solches eine Gestaltung anzugeben, die einen günstig hohen Übertragungs-Wirkungsgrad ergibt, und, nachdem es einmal ausgelegt ist, nicht, zumindest nicht nennenswerter Nachbearbeitungen bedarf, um auf einen Betrieb mit optimalem Wirkungsgrad ausgelegt werden zu können, insbesondere ein Gerät zu schaffen, das bei einer vorgegebenen Auslegung und Art der Ankopplung des zur Schwingungsanregung vorgesehenen, seinerseits durch den Transducer angesteuerten Wellenleiters an den Hohlraumresonator mit einem nahe dem optimalen Wirkungsgrad liegenden Wirkungsgrad arbeitet.

Diese Aufgabe wird für Geräte, bei denen der Hohlraumresonator "stark", d.h. mechanisch weitgehend starr, mit dem Wellenleiter gekoppelt ist, gemäß dem kennzeichnenden Teil des Patentanspruchs 1 dadurch gelölst, daß die Resonatorlänge L gemäß der Beziehung:$\text{L =} \frac{{\text{nC}}_{\text{0}}}{{\text{2f}}_{\text{r}}} \left[{\text{1 - 4ν}}^{\text{2}} {\left(\frac{\text{D} {\text{}}_{\text{0}} \text{-δ}}{\text{D} {\text{}}_{\text{0}}}\right)}^{\text{2}}\right]$ gewählt ist, in der mit ν der Poisson'sche Querkontraktionskoeffizient des Hohlraumresonator-Materials, mit δ die Wanddicke des Hohlraumresonators und mit D₀ der Außendurchmesser des rohrförmigen Hohlraumresonators bezeichnet sind.

Die hiernach gegebene Abweichung von der Beziehung (1) kann sehr klein sein, so daß die Beziehung (2) gegenüber der Beziehung (1) nur eine geringfügige Verbesserung ergibt, kann jedoch in praktischen Fällen auch um fast 40% von dem durch die Beziehung (1) gewinnbaren Resultat abweichen, so daß, verglichen mit einem solchen Fall, die Auslegung gemäß der Beziehung (2) ein wesentlich besseres Resultat ergibt.

In einer bevorzugten Gestaltung eines erfindungsgemäßen Geräts ist eine "schwache" Kopplung des rohrförmigen Hohlraumresonators und des Wellenleiters vorgesehen, wobei schwache Kopplung bedeutet, daß zwischen den resonanten Schwingungen des Hohlraumresonators, einerseits, und den resonanten - longitudinalen - Schwingungen des Wellenleiters eine signifikante Phasenverschiebung besteht. Eine solche schwache Kopplung kann z.B. dadurch realisiert werden, daß der Wellenleiter mit dem Hohlraumresonator über ein nachgiebiges Federelement, das die Form einer Tellerfeder haben kann, mit dem Hohlraumresonator schwingungsgekoppelt ist. Für diesen Fall, in dem der Wellenleiter vorab eine Vielzahl von longitudinalen Schwingungen ausgeführt haben muß, bevor der Hohlraumresonator in Resonanz gelangt, d.h. mit maximaler Amplitude schwingt, ist dessen Länge L_{w} gemäß der Beziehung${\text{L}}_{\text{w}} \text{=} \frac{{\text{nC}}_{\text{0}}}{{\text{2f}}_{\text{r}}} \left[{\text{1 - 4ν}}^{\text{2}} {\left(\frac{\text{D} {\text{}}_{\text{0}} \text{-δ}}{\text{D} {\text{}}_{\text{0}}}\right)}^{\text{2}}\right] \text{+} \frac{{\text{C}}_{\text{0}}}{{\text{2πf}}_{\text{r}}} \left[{\text{1 - 4ν}}^{\text{2}} {\left(\frac{\text{D} {\text{}}_{\text{0}} \text{-δ}}{\text{D} {\text{}}_{\text{0}}}\right)}^{\text{2}}\right] \text{arctg} \frac{{\text{δ(D}}_{\text{0}} \text{-δ)}}{{\text{δ}}_{\text{1}} {\text{(D}}_{\text{0}} {\text{-δ}}_{\text{1}} \text{)}}$ gegeben, wenn gleichzeitig der Ultraschall nur von einer Seite des Resonators her in diesen eingekoppelt wird.

Für den ebenfalls für schwache akustische Kopplung zwischen dem Hohlraumresonator und dem Wellenleiter vorgesehenen Fall, daß der Hohlraumresonator von seinen beiden Enden her gleichphasig mit der von zwei Transducern erzeugten Schwingungsenergie beaufschlagt wird, ist seine Länge L_{w}, durch die Beziehung${\text{L}}_{\text{w}}^{\text{'}} \text{=} \frac{{\text{(n-1)C}}_{\text{0}}}{{\text{2f}}_{\text{r}}} \left[{\text{1 - 4ν}}^{\text{2}} {\left(\frac{\text{D} {\text{}}_{\text{0}} \text{-δ}}{\text{D} {\text{}}_{\text{0}}}\right)}^{\text{2}}\right] \text{+} \frac{{\text{C}}_{\text{0}}}{{\text{πf}}_{\text{r}}} \left[{\text{1 - 4ν}}^{\text{2}} {\left(\frac{\text{D} {\text{}}_{\text{0}} \text{-δ}}{\text{D} {\text{}}_{\text{0}}}\right)}^{\text{2}}\right] \text{arctg} \frac{{\text{δ(D}}_{\text{0}} \text{-δ)}}{{\text{δ}}_{\text{1}} {\text{(D}}_{\text{0}} {\text{-δ}}_{\text{1}} \text{)}}$

Durch die Merkmale der Ansprüche 4 bis 6 sind Bedingungen angegeben, bei deren Erfüllung die Schwingungsform des Hohlraumresonators vollkommen radialsymmetrisch ist (Symmetriegruppe C_{∞}), d.h. die radialen Auslenkungen in einer rechtwinklig zur zentralen Längsachse verlaufenden Ebene immer gleichphasig sind, bzw. der Resonator in jeder Querschnittsebene kreisförmig ist, der Durchmesser dieser Kreise jedoch über die Länge des Resonators hinweg räumlich periodisch variiert, und in jeder Querschnittsebene der Resonatordurchmesser zeitperiodisch variiert.

Durch die Merkmale der Ansprüche 7, 8 und 9 sind zusätzliche Bedingungen angegeben, bei deren Erfüllung der Resonator in einer Normalschwingungs-Form schwingt, deren Symmetrie-Ordnung definiert durch die Abmessungen des Resonators vorgebbar ist.

Weitere Einzelheiten und Merkmale der Erfindung ergeben sich aus der Beschreibung dreier Ausführungsbeispiele anhand der Zeichnung. Es zeigen
- Fig. 1: ein Ausführungsbeispiel eines erfindungsgemäßen Geräts für starke Kopplung zwischen Hohlraumresonator und Transducer, in schematisch vereinfachter Längsschnittdarstellung;
- Fig. 2: ein Ausführungsbeispiel eines Geräts mit schwacher Kopplung zwischen Hohlraumresonator und Transducer;
- Fig. 3a und b: mögliche Schwingungstypen des Hohlraumresonators für definierte geometrische Gestaltungen desselben und
- Fig. 4: ein Ausführungsbeispiel mit Erregung des Hohlraumresonators mittels zweier gegenphasig angeregter Transducer.

In der Fig. 1 ist insgesamt mit 10 ein Gerät bezeichnet, mittels dessen Ultraschall in ein fluides Medium 11, das dünnflüssig oder pastös oder fluid-ähnlich, z.B. pulverförmig sein kann, einkoppelbar ist.

Das Gerät 10 umfaßt einen insgesamt mit 20 bezeichneten Transducer, der in Form einer Wechselspannung angebotene elektrische Energie in (Ultra-)Schalleistung umsetzt und diese Schalleistung in Form erzwungener longitudinaler Schwingungen eines zylindrisch-bockförmigen Transducerblocks 21 anbietet, ein insgesamt mit 24 bezeichneten langgestreckt zylindrisch-rohrförmigen Hohlraumresonator und einen diesen akustisch mit dem Transducer koppelnden, seinerseits kreiszylindrisch-blockförmig ausgebildeten Wellenleiter 23, über den die mittels des Transducers erzeugten longitudinalen Schwingungen in den Mantel 36 des Hohlraumresonators 24 einkoppelbar sind. Der Transducer 20, der Wellenleiter 23 und der Hohlraumresonator 24 sind, in dieser Reihenfolge entlang einer gemeinsamen zentralen Längsachse 26 koaxial bezüglich dieser angeordnet und mechanisch fest miteinander verbunden sind. Zur diesbezüglich festen Verbindung des Wellenleiters 23 mit dem Transducerblock 21 ist ein zentraler Gewindebolzen 22 vorgesehen, der mit einander gegenüberliegend angeordneten Gewinden 25 und 25' des Wellenleiters 23 bzw. des Transducerblocks 21 in kämmendem Eingriff steht, so daß diese durch gegenseitiges Verdrehen um die zentrale Längsachse mit ihren einander gegenüberliegenden Ringstirnflächen 17 und 18 fest aneinander anpreßbar sind.

Zur mechanisch festen Verbindung des Wellenleiters 23 mit dem Hohlraumresonator 24 ist dessen wellenleiterseitiger Endabschnitt 19 als Überwurfmutter ausgebildet, die mit einem am zugewandten Endabschnitt 28 vorhandenen Außengewinde 31 in kämmendem Eingriff steht, so daß der Hohlraumresonator 24 durch Verdrehen um die zentrale Längsachse 26 gegenüber dem Wellenleiter 23 mit diesem kraftformschlüssig fest verbindbar ist, wobei der Hohlraumresonator 24 sich mit einer Ringstirnfläche 29, die zwischen dem Gewindemantel 32 und der inneren Mantelfläche 41 des Resonatormantels 36 radial verläuft, an der dem Hohlraumresonator 24 zugewandten Endstirnfläche 38 des Gewindeabschnitts 28 des Wellenleiters 23 axial abstützt. Durch die hierdurch erzielte mechanische Verbindung des Hohlraumresonators 24 und des Wellenleiters 23 wird zwischen diesen Funktionselementen des Geräts eine Schwingungskopplung im Sinne einer starken akustischen Kopplung erzielt, wobei die radiale Breite r_{b} der Ringstirnfläche 29 des Hohlraumresonatormantels 36, mit der dieser an der resonatorseitigen Endstirnfläche 38 des Wellenleiters 23 axial abgestützt ist, mindestens und etwa dem 0,7-fachen Wert der Dicke δ des Resonatormantels entspricht, die durch die Beziehung${\text{δ = (D}}_{\text{0}} {\text{- D}}_{\text{1}} \text{)/2}$ gegeben ist, in der mit D₀ der Außendurchmesser und mit D₁ der Innendurchmesser des Resonatormantels 36 des Hohlraumresonators 24 bezeichnet sind. Auch der Durchmesser des Wellenleiters hat den dem Außendurchmesser D₀ des Hohlraumresonators 24 entsprechenden Wert.

Der Transducer 20 umfaßt als elektromechanischen Spannungs-/Schwingungswandler eine insgesamt mit 27 bezeichnete piezoelektrische Säule, die durch Ansteuerung mit einer Wechselspannung zu in Richtung der zentralen Längsachse 26 verlaufenden "Dicken"-Schwinungen, d.h. longitudinalen Längenänderungen anregbar ist, die über den Transducerblock 21 und den fest mit diesem verbundenen Wellenleiter 23 auf den Mantel 36 des Hohlraumresonators 24 übertragbar sind. Die piezoelektrische Säule 27 ist durch eine Mehrzahl piezokeramischer Ringscheiben 33 realisiert, die mittels einer zentralen Spannschraube 34 zwischen einem stabilen Spannring 37 und dem Transducerblock 21 fest eingespannt sind und durch parallele Ansteuerung mit der Ausgangswechselspannung Uᵣ eines Wechselspannungsgenerators 35 zu gleichphasigen Dicken-Schwingungen anregbar sind. Die Ausgangs-Wechselspannung des Wechselspannungsgenerators ist auf die Resonanzfrequenz der longitudinalen Eigenschwingungen des Wellenleiters 23 einstellbar, so daß dieser resonant zu solchen Schwingungen anregbar ist.

Bei dem zur Erläuterung gewählten Ausführungsbeispiel des Geräts 10 ist das der Ultraschallbehandlung auszusetzende Medium 11 von einem insgesamt mit 12 bezeichneten, zylindrisch-topfförmigen Reaktorbehälter aufgenommen, der an seiner Unterseite durch eine ringscheibenförmige Bodenplatte 13 abgeschlossen ist, die eine zentrale, kreisrunde Öffnung 14 hat an deren außenseitigem, gemäß der Darstellung der Fig. 1 unteren Randbereich 14' das Gerät 10 mittels eines radialen Flansches 30 des Wellenleiters 23 befestigbar ist, wie durch Schrauben-Mutter-Verbindungen schematisch veranschaulicht, die in axialsymmetrischer Gruppierung bezüglich der zentralen Längsachse 26 des Geräts 10 vorgesehen sind.

Der radiale Flansch 30 des Wellenleiters 23 ist, in dessen Längsrichtung gesehen, in der Mitte zwischen der resonatorseitigen Endstirnfläche 38 und der transducerseitigen Ringstirnfläche 17 des Wellenleiters 23 angeordnet, so daß die rechtwinklig zur zentralen Längsachse 26 des Geräts 10 verlaufende Mittelebene 40 des Flansches 30 bei resonanter Schwingungsanregung des Wellenleiters 23 eine Knotenebene seiner longitudinalen Schwingungen repräsentiert.
Durch die in dem Wellenleiter 23 angeregten, longitudinalen Schwingungen, die mit in Richtung der zentralen Längsachse 26 verlaufenden Auslenkungen seiner Endstirnflächen 17 und 38 verknüpft sind, wobei diese Auslenkungen, entlang der zentralen Längsachse 26 des Wellenleiters 23 gesehen, stets einander entgegengesetzt gerichtet sind, wird auch der Hohlraumresonator 24 zu longitudinalen Schwingungen angeregt, mit denen aufgrund der hiermit verknüpften Querkontrakton des Resonator-Mantels 36 auch transversale, d.h. radial zur zentralen Längsachse 26 gerichtete Mantel-Schwingungen einhergehen, mittels derer Ultraschallenergie über die äußeren und inneren Zylindermantelflächen 39 und 41 in radialer Richtung in das der Ultraschallbehandlung auszusetzende Medium "abstrahlbar" - einkoppelbar - ist.

Die Ausbreitungsgeschwindigkeiten νₓ und νᵣ der Mantelschwingungen in longitudinaler und transversaler Richtung und damit auch deren Wellenlängen λₓ und λᵣ sind hierbei in charakteristischer Weise, d.h. je nach Geometrie des Resonators 24 und Art des Resonator-Materials, verschieden.
Um einen möglichst hohen Wirkungsgrad der Umsetzung von elektrischer Energie in Schall-Leistung, die in das Medium 11 einkoppelbar ist, zu erzielen, wird der Wellenleiter 23 in seiner mechanischen Resonanzfrequenz fr betrieben, bei der die halbe Wellenlänge der im Wellenleiter anregbaren longitudinalen Schwingungen gleich dem mittleren, in axialer Richtung gemessenen Abstand a seiner Endstirnflächen 17 und 38 ist. Der Wechselspannungsgenerator 35 ist soweit durchstimmbar, daß die resonante Anregung des Wellenleiters 23 sichergestellt ist. Zur Erzielung des erwünscht hohen Wirkungsgrades der Umsetzung von elektrischer Leistung in mechanische Schall-Leistung ist auch der Hohlraumresonator 24 auf die Resonanz-Frequenz fᵣ des Wellenleiters 23 abgestimmt und hierbei auch dahingehend ausgelegt, daß die Resonanzbedingung sowohl für die longitudinalen als auch die transversalen Schwingungsmoden seines Mantels 36 erfüllt ist.

Hierzu ist die von der Einkoppelebene 42, in der die resonatorseitigen Endstirnfläche 38 des Wellenleiters 23 an der einen, gemäß der Darstellung der Fig. 1 unteren ringförmigen Endstirnfläche 29 des Hohlraumresonators 24 abgestützt und hierbei fest an diese angepreßt ist, bis zur oberen, freien Endstirnfläche 44 des Hohlraumresonators 24 gemessene Länge L desselben gemäß der Beziehung$\text{L =} \frac{{\text{nC}}_{\text{0}}}{{\text{2f}}_{\text{r}}} \left[{\text{1 - 4ν}}^{\text{2}} {\left(\frac{\text{D} {\text{}}_{\text{0}} \text{-δ}}{\text{D} {\text{}}_{\text{0}}}\right)}^{\text{2}}\right]$ gewählt ist. In dieser Beziehung bedeuten:
- ν:: Poisson'scher Querkontraktionskoeffizient
- D₀:: Außendurchmesser des Hohlraumresonators 24
- δ:: Wanddicke des Mantels 36 des Hohlraumresonators
- fᵣ:: Resonanzfrequenz des Wellenleiters 23
- n:: ganze Zahl ≥ 1
- c₀:: Schallgeschwindigkeit in einem stabförmigem Resonator die ihrerseits durch die Beziehung${\text{c}}_{\text{0}} \text{=} \sqrt{\frac{\text{E}}{\text{ρ}}}$ gegeben ist, in der mit E der Elastizitäts Koeffizient (Young'scher Modul) des Materials des Hohlraumresonators 24 und mit ρ dessen Dichte bezeichnet sind.

Um bei einer solchen Auslegung des Hohlraumresonators 24 eine definierte, axial voll-symmetrische Abstrahlcharakteristik zu erzielen, derart, daß der Mantel (36) radiale Schwingungsbewegungen ausführt, bei denen in Knoten-Ebenen derselben der mittlere Durchmesser D des Hohlraumresonatormantels 36 erhalten bleibt und ansonsten über die Länge L des Hohlraumresonators sinusoidal variiert, wobei in jeder Querschnittsebene der Querschnitt kreisförmig bleibt, wenngleich im Durchmesser zeitlich varriierend, ist der Hohlraumresonator 24 weiterhin so ausgelegt, daß zusätzlich zu der Beziehung (2) auch die Beziehung$\text{L =} \frac{{\text{nπD}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{\text{2} \sqrt{{\text{1-ν}}^{\text{2}}}}$ erfüllt ist.

Zur Erläuterung der vollsymmetrischen Schwingungsform resonanter Schwingungen des Hohlraumresonators 24, die sich ergibt, wenn dieser gemäß den Beziehungen (2) und (5') ausgelegt ist, sei auf die Fig. 3a Bezug genommen, in der durch radial auswärts gerichtete Pfeile 46 und radial einwärts gerichtete Pfeile 47 die Auslenkungen des Resonatormantels 36 bezüglich seiner zentralen Längsachse 26 veranschaulicht sind, die der Resonatormantel 36 - außerhalb einer Knotenebene - unter Beibehaltung seines kreisringförmigen Querschnitts erfährt.

Alternativ zu der durch die Fig. 3a veranschaulichten, axial voll-symmetrischen Schwingungsform kann der Hohlraumresonator 24 auch resonant zu Eigenschwingungen niedrigerer axialer Symmetrie angeregt werden, z.B. zu Eigenschwingungen seines Mantels 36, die bezüglich der zentralen Längsachse 26 eine 3-zählige Symmetrie haben, derart, daß, in Umfangsrichtung des Mantels 36 gesehen, äquidistant voneinander angeordnete 60°-Teilbereiche 48, 49 und 51 des Resonator-Mantels 36 auswärts gerichtete Auslenkungen erfahren, während die zwischen jeweils zwei dieser Teilbereiche angeordneten komplementären 60°-Teilbereiche 52, 53 und 54 des Resonatormantels 36 radial einwärts gerichtete Auslenkungen erfahren, wie durch die entsprechenden Richtungspfeile 56 und 57 veranschaulicht. Ein Schwingungsverhalten des Hohlraumresonators 24 mit derartigen Schwingungsformen axialer Symmetrie definierter Zähligkeit p, wobei für die Schwingungsform gemäß Fig. 3b p = 3 gilt, ist dadurch erreichbar, daß der Hohlraumresonator 24 gemäß Fig. 1 so ausgelegt wird, daR zusätzlich zu der Relation (2) auch die Relation$\text{L =} \frac{{\text{nπ}}^{\text{2}} \sqrt{\text{3}} \left[{\text{1-4ν}}^{\text{2}} {\left(\text{1-} \frac{\text{δ}}{\text{D} {\text{}}_{\text{0}}}\right)}^{\text{2}}\right] {\left(\text{1-} \frac{\text{δ}}{\text{D} {\text{}}_{\text{0}}}\right)}^{\text{2}} {\text{·D}}_{\text{0}}}{{\text{p}}^{\text{2}} \left(\frac{\text{δ}}{{\text{D}}_{\text{0}}}\right) \sqrt{{\text{1-ν}}^{\text{2}}}}$ erfüllt ist.

Zur Erläuterung eines weiteren Ausführungsbeispiels eines zu dem Gerät 10 gemäß Fig. 1 analog einsetzbaren, insgesamt mit 10' bezeichneten Geräts sei nunmehr auf die Fig. 2 bezug genommen, in der, der Einfachheit halber, das Gerät 10' lediglich durch seinen Transducer 20, den Wellenleiter 23' und den mit diesem akustisch gekoppelten Hohlraumresonator 24' sowie die zu deren akustischer Kopplung vorgesehen Montage- und Kopplungselemente dargestellt sind. Das Gerät 10' gemäß Fig. 2 unterscheidet sich in funktioneller Hinsicht von dem Gerät 10 gemäß Fig. 1 lediglich dadurch, daß der Hohlraumresonator 24' mit dem Wellenleiter 23' im Sinne einer "schwachen" akustischen Kopplung verbunden ist, die bewirkt, daß der Hohlraumresonator 24' und der zylindrisch-stabförmige Block 58 des Wellenleiters 23' longitudinale Relativbewegungen gegeneinander ausführen können, wobei diese schwache Kopplung im Ergebnis dazu führt, daß, im Resonanzfall, die longitudinalen Bewegungen des Hohlraumresonators 24' gegenüber den longitudinalen Schwingungen des Wellenleiters 23' eine signifikante Phasenverschiebung haben. Die - akustisch schwache - Kopplung des rohrförmigen Hohlraumresonators 24' und des stabförmigen Blocks 58 des Wellenleiters 23' wird durch Abstützung eines sich radial verjüngenden Stützflansches 60 an einer in einem äußeren radialen Bereich konisch komplementär verlaufenden inneren Stützfläche 59 des Hohlraumresonators 24' erzielt, die zwischen Mantelabschnitten 36' und 36'' unterschiedlicher Dicken δ und δ₁ vermittelt, wobei der Außendurchmesser D₀ beider Abschnitte 36' und 36'' derselbe ist. Der Abschnitt 36'' der kleineren Dicke δ₁ hat, in Richtung der zentralen Längsachse 26 des Geräts 10' gesehen, eine axiale Ausdehnung, die 1/8 der Wellenlänge λₓ entspricht, die im Falle resonanter Schwingungsanregung des Hohlraumresonators 24' der Wellenlänge λₓ der longitudinalen Schwingungsanregung im Hohlraumresonator 24' entspricht. Der gemäß der Längsschnittdarstellung der Fig. 2 schneidenförmig beziehungsweise keilförmig ausgebildete radial äußere Rand 60' des Stützflansches 60, der sich an der konischen Stützfläche 59 des Hohlraumresonators 24' axial abstützt, geht von einem radial inneren, ringscheibenförmigen Flanschbereich 60'' aus, der seinerseits einstückig mit dem stabförmigen Block 58 des Wellenleiters 23' ausgebildet ist. Innerhalb dieses ringscheibenförmigen Teilbereichs 60'' greift ein von dem dünnerwandigen Abschnitt 36'' des Hohlraumresonatormantels 36' koaxial und in lichtem radialem Abstand von diesem umschlossenes, rohrförmiges Distanzstück 61 an, das mittels einer Überwurfmutter 62, die mit einem Außengewinde 63 des dünnerwandigen Abschnittes 36'' der Dicke δ₁ des Resonatormantels 36' in kämmendem Eingriff steht und auf einen vorgegebenen Wert der axialen Kraft einstellbar ist, mit der sich der Wellenleiter 23' über seinen Stützflansch 60 an der konischen Stützfläche 59 des Hohlraumresonators 24' axial abstützt, gegen den ringscheibenförmigen Flanschbereich 60'' gedrängt wird. Durch die sich radial nach außen verjüngende Gestaltung des Stützflansches 60 erlangt dieser die Eigenschaft einer Feder, ähnlich derjenigen einer Tellerfeder, die die axial-nachgiebige Verbindung - Kopplung - des Hohlraumresonators 24' mit dem stabförmigen Block 58 des Wellenleiters 23' vermittelt.

Bei dem Gerät 10' sind, verglichen mit dem Gerät 10 gemäß Fig. 1, größere Beträge der radialen Schwingungsamplituden des Hohlraumresonators 24' erreichbar, d.h. ein höherer Q-Faktor, der allgemein durch das Verhältnis der abgestrahlten akustischen Leistung zur hierzu benötigten - elektrischen - Anregungsleistung definiert ist.

Um bei dem Gerät 10' die für die Erreichung eines möglichst hohen Q-Faktors geeigneten Bedingungen einzuhalten, nämlich den Hohlraumresonator 24' so zu gestalten, daß bei diesem sowohl für longitudinale als auch für transversale Schwingungen die Resonanzbedingung erfüllt ist, ist die Länge L_{w} des Hohlraumresonators 24' gemäß der Beziehung${\text{L}}_{\text{w}} \text{=} \frac{{\text{nC}}_{\text{0}}}{{\text{2f}}_{\text{r}}} \left[{\text{1 - 4ν}}^{\text{2}} {\left(\frac{\text{D} {\text{}}_{\text{0}} \text{-δ}}{\text{D} {\text{}}_{\text{0}}}\right)}^{\text{2}}\right] \text{+} \frac{{\text{C}}_{\text{0}}}{{\text{2πf}}_{\text{r}}} \left[{\text{1 - 4ν}}^{\text{2}} {\left(\frac{\text{D} {\text{}}_{\text{0}} \text{-δ}}{\text{D} {\text{}}_{\text{0}}}\right)}^{\text{2}}\right] \text{arctg} \frac{{\text{δ(D}}_{\text{0}} \text{-δ)}}{{\text{δ}}_{\text{1}} {\text{(D}}_{\text{0}} {\text{-δ}}_{\text{1}} \text{)}}$ gewählt.

Soll der Hohlraumresonator 24' des Geräts 10' im Resonanzfall in der axial vollsymmetrischen Schwingungsform (Fig. 3a) schwingen, wird er so ausgelegt, daß seine Länge L_{w} zusätzlich zu der Bedingung (3) auch der Bedingung${\text{L}}_{\text{w}} \text{=} \frac{\left(\text{n-} \frac{\text{1}}{\text{4}}\right) \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right) {\text{πD}}_{\text{0}}}{\text{2} \sqrt{{\text{1-ν}}^{\text{2}}}}$ genügt.

Sollen andererseits bei dem Gerät 10' Schwingungsformen niedrigerer axialer Symmetrie anregbar sein, wie z.B. anhand der Fig. 3b erläutert, so wird dies durch eine Auslegung des Hohlraumresonators 24' dahingehend erreicht, daß dieser zusätzlich zu der Beziehung (3) auch der Beziehung${\text{L}}_{\text{w}} \text{=} \frac{\left(\text{n-} \frac{\text{1}}{\text{4}}\right) {\text{π}}^{\text{2}} \sqrt{\text{3}} \left[{\text{1-4ν}}^{\text{2}} {\left(\text{1-} \frac{\text{δ}}{\text{D} {\text{}}_{\text{0}}}\right)}^{\text{2}}\right] {\left(\text{1-} \frac{\text{δ}}{\text{D} {\text{}}_{\text{0}}}\right)}^{\text{2}} {\text{D}}_{\text{0}}}{{\text{p}}^{\text{2}} \sqrt{{\text{1-ν}}^{\text{2}}} \left(\frac{\text{δ}}{{\text{D}}_{\text{0}}}\right)}$ genügt, in der mit p
eine ganze Zahl ≥ 1 bezeichnet ist.

Das als weiteres Ausführungsbeispiel in der Fig. 4, auf die nunmehr Bezug genommen sei, in stark vereinfachter, schematischer Form dargestellte Gerät 10'' ist dem Gerät 10' gemäß Fig. 2 sowohl in konstruktiver als auch in funktioneller Hinsicht weitestgehend analog und unterscheidet sich von diesem lediglich dadurch, daß an beiden Enden seines rohrförmigen Hohlraumresonators 24'' je ein akustisch schwach an den Hohlraumresonator 24'' angekoppelter Transducer und Wellenleiter 23' des anhand der Fig. 2 geschilderten Typs vorgesehen ist, um höhere Amplituden der transversalen Schwingungen des Hohlraumresonators 24'' zu erreichen.

Die - nicht eigens dargestellten - piezokeramischen Säulen oder magnetostriktiven Wandler dieser Transducer 20' und Wellenleiter 23' werden mittels des Wechselspannungsgenerators 35' so angesteuert, daß sie zu gegenphasigen Schwingungen angeregt werden.

Die Bedingung, daß der Hohlraumresonator 24' sowohl die Resonanzbedingung für longitudinale resonante Schwingungen als auch für transversale resonante Schwingungen erfüllt, ist bei dem Gerät 10'' gemäß Fig. 4 dadurch erreichbar, daß die Länge L_{w}' des Hohlraumresonators 24'' gemäß der Beziehung${\text{L}}_{\text{w}} {\text{}}^{\text{'}} \text{=} \frac{{\text{(n-1)C}}_{\text{0}}}{{\text{2f}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{+} \frac{{\text{C}}_{\text{0}}}{{\text{πf}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{arctg} \frac{{\text{δ(D}}_{\text{0}} \text{-δ)}}{{\text{δ}}_{\text{1}} {\text{(D}}_{\text{0}} {\text{-δ}}_{\text{1}} \text{)}}$ gewählt wird, in der mit n eine ganze Zahl ≥ 2 bezeichnet ist.

Soll der Hohlraumresonator 24'' des Geräts 10'' gemäß Fig. 4 mit der vollsymmetrischen Abstrahlcharakteristik gemäß Fig. 3a betrieben werden, so wird der Hohlraumresonator 24'' so ausgelegt, daß zusätzlich zu der Relation (4) auch die Relation${\text{L}}_{\text{w}} \text{' =} \frac{\left(\text{n-} \frac{\text{1}}{\text{2}}\right) {\text{πD}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{\text{2} \sqrt{{\text{1-ν}}^{\text{2}}}}$ erfüllt ist.

Soll, andererseits, das Gerät 10'' gemäß Fig. 4 mit Schwingungsformen niedrigerer axialer Symmetrie seines Hohlraumresonators 24'' betrieben werden, wird der Hohlraumresonator 24'' so ausgelegt, daß seine Länge L_{w}' zusätzlich zu der Bedingung (4) auch der Bedingung${\text{L}}_{\text{w}} \text{' =} \frac{\left(\text{n-} \frac{\text{1}}{\text{2}}\right) {\text{π}}^{\text{2}} \sqrt{\text{3}} \left[{\text{1-4ν}}^{\text{2}} {\left(\text{1-} \frac{\text{δ}}{\text{D} {\text{}}_{\text{0}}}\right)}^{\text{2}}\right] {\left(\text{1-} \frac{\text{δ}}{\text{D} {\text{}}_{\text{0}}}\right)}^{\text{2}} {\text{D}}_{\text{0}}}{{\text{p}}^{\text{2}} \left(\frac{\text{δ}}{{\text{D}}_{\text{0}}}\right) \sqrt{{\text{1-ν}}^{\text{2}}}}$ genügt.

Die anhand der Fig. 1, 2 und 4 erläuterten Geräte 10, 10' und 10'' können zur Reinigung von Werkstücken, zur Stimulierung chemischer Reaktionen, zur Mischung mehrerer flüssiger oder pastöser Komponenten von Nahrungsmitteln, zur Emulgation und dergleichen eingesetzt werden.

Eine - nicht dargestellte - Abwandlung der Ausführungsbeispiele gemäß den Fig. 1 und 2 kann auch darin bestehen, daß der Resonator 24 oder der Resonator 24' an seinem Ende abgeschlossen ist, z.B. durch eine Platte, die fest an das Resonatorrohr angesetzt ist.

Solange die Dicke dieser Abschlußplatte klein gegen die halbe Wellenlänge der Schallwellen im Resonatorrohr ist, werden auch mit einem solchermaßen abgeschlossenen Resonator dieselben Resultate erzielt, wie anhand der Ausführungsbeispiele gemäß den Fig. 1 und 2 erläutert.

## Patentansprüche

1. Gerät (10) zur Einkopplung von Ultraschall in ein flüssiges oder pastöses Medium, bestehend aus folgenden Funktionselementen:
a) einem Wechselspannungsgenerator (35), der auf Frequenzen zwischen 1 kHz und 100 kHz ausgelegt ist,
b) einem mit der Ausgangs-Wechselspannung des Generators zu hochfrequenten - longitudinalen - mechanischen Schwingungen ansteuerbaren, magnetostriktiven oder piezoelektrischen Transducer (20),
c) einem zylindrisch-stabförmigen Wellenleiter (23), der durch den Transducer zu longitudinalen resonanten Schwingungen anregbar ist und
d) einem mit dem Wellenleiter akustisch gekoppelten, rohrförmigen Hohlraumresonator (24), der die longitudinalen resonanten Schwingungen in bezüglich seiner Längsachse transversale Schwingungen umsetzt, deren Schwingungsenergie in das mit Ultraschall zu behandelnde Medium einkoppelbar ist, wobei
e) der Hohlraumresonator (24) so ausgelegt ist, daß er sowohl hinsichtlich longitudinaler als auch hinsichtlich transversaler Eigenschwingungen seines Mantels (36) der Resonanzbedingung genügt,
**dadurch gekennzeichnet**, daß im Falle einer mechanisch weitgehend starren - "starken" - Kopplung des Wellenleiters (23) mit dem Hohlraumresonator die Länge L des an den Wellenleiter (23) angekoppelten Hohlraumresonators gemäß der Beziehung$\text{L =} \frac{{\text{nC}}_{\text{0}}}{{\text{2f}}_{\text{r}}} \text{·} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right]$ gewählt ist, in der mit
ν der Poisson'sche Querkontraktionskoeffizient, mit
D₀ der Außendurchmesser des Hohlraumresonators, mit
δ die Wanddicke des Mantels 36 des Hohlraumresonators 24, mit
fᵣ die Resonanzfrequenz des Hohlraumresonators 24 mit
n eine ganze Zahl ≥ 1 (und) mit
c₀ die Schallgeschwindigkeit in einem stabförmigen Resonator bezeichnet sind, wobei diese Schallgeschwindigkeit c₀ ihrerseits durch die Beziehung${\text{c}}_{\text{0}} \text{=} \sqrt{\text{E / ρ}}$ gegeben ist, in der mit E der Elastizitäts-Koeffizient (Young'scher Modul) des Materials des Hohlraumresonators 24 und mit δ dessen Dichte bezeichnet sind.

2. Gerät (10') zur Einkopplung von Ultraschall in ein flüssiges oder pastöses Medium, bestehend aus folgenden Funktionselementen:
a) einem Wechselspannungsgenerator, der auf Frequenzen zwischen 1 kHz und 100 kHz ausgelegt ist,
b) einem mit der Ausgangs-Wechselspannung des Generators zu hochfrequenten - longitudinalen - mechanischen Schwingungen ansteuerbaren, magnetostriktiven oder piezoelektrischen Transducer,
c) einem zylindrisch-stabförmigen Wellenleiter (23'), der durch den Transducer zu longitudinalen resonanten Schwingungen anregbar ist und
d) einem mit dem Wellenleiter akustisch gekoppelten, rohrförmigen Hohlraumresonator (24'), der die longitudinalen resonanten Schwingungen in bezüglich seiner Längsachse transversale Schwingungen umsetzt, deren Schwingungsenergie in das mit Ultraschall zu behandelnde Medium einkoppelbar ist, wobei
e) der Hohlraumresonator (24') so ausgelegt ist, daß er sowohl hinsichtlich longitudinaler als auch hinsichtlich transversaler Eigenschwingungen seines Mantels (36') der Resonanzbedingung genügt,
**dadurch gekennzeichnet**, daß im Falle einer akustisch schwachen Kopplung des Hohlraumresonators (24') an den Wellenleiter (23') die Resonator-Länge L_{w} gemäß der Beziehung${\text{L}}_{\text{w}} \text{=} \frac{{\text{nC}}_{\text{0}}}{{\text{2f}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{+} \frac{{\text{C}}_{\text{0}}}{{\text{2πf}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{arctg} \frac{{\text{δ(D}}_{\text{0}} \text{-δ)}}{{\text{δ}}_{\text{1}} {\text{(D}}_{\text{0}} {\text{-δ}}_{\text{1}} \text{)}}$ gewählt ist, in der mit
ν der Poisson'sche Querkontraktionskoeffizient, mit
D₀ der Außendurchmesser des Hohlraumresonators (24''), mit
δ die Wanddicke des Mantels 36 des Hohlraumresonators (24''), mit
fᵣ die Resonanzfrequenz des Hohlraumresonators (24'') mit
n eine ganze Zahl ≥ 2, mit
c₀ die Schallgeschwindigkeit in einem stabförmigen Resonator bezeichnet sind, wobei diese Schallgeschwindigkeit c₀ ihrerseits durch die Beziehung${\text{c}}_{\text{0}} \text{=} \sqrt{\text{E / ρ}}$ gegeben ist, in der mit E der Elastizitäts-Koeffizient (Young'scher Modul) des Materials des Hohlraumresonators (24'') und mit ρ dessen Dichte bezeichnet sind, und mit δ₁ die gegenüber der Dicke δ des die Einkopplung der Schallenergie in das zu behandelnde Medium vermittelnden Abschnitts (36') des Resonatormantels reduzierte Dicke eines transducerseitigen Mantelabschnitts (36'') bezeichnet ist, dessen Außendurchmesser ebenfalls den Wert D₀ hat und dessen Länge 1/8 der Schallwellenlänge λₓ bei resonanter Anregung des Hohlraumresonators (24') entspricht.

3. Gerät (10'') zur Einkopplung von Ultraschall in ein flüssiges oder pastöses Medium, bestehend aus folgenden Funktionselementen:
a) einem Wechselspannungsgenerator, der auf Frequenzen zwischen 1 kHz und 100 kHz ausgelegt ist,
b) einem mit der Ausgangs-Wechselspannung des Generators zu hochfrequenten - longitudinalen - mechanischen Schwingungen ansteuerbaren, magnetostriktiven oder piezoelektrischen Transducer,
c) einem zylindrisch-stabförmigen Wellenleiter, der durch den Transducer zu longitudinalen resonanten Schwingungen anregbar ist und
d) einem mit dem Wellenleiter akustisch gekoppelten, rohrförmigen Hohlraumresonator (24'') der die longitudinalen resonanten Schwingungen in bezüglich seiner Längsachse transversale Schwingungen umsetzt, deren Schwingungsenergie in das mit Ultraschall zu behandelnde Medium einkoppelbar ist, wobei
e) der Hohlraumresonator (24'') so ausgelegt ist, daß er sowohl hinsichtlich longitudinaler als auch hinsichtlich transversaler Eigenschwingungen seines Mantels (36'') der Resonanzbedingung genügt,
**dadurch gekennzeichnet**, daß bei einer Gestaltung des Geräts (10''), bei der der Hohlraumresonator (24'') von beiden Seiten her durch schwach angekoppelte Transducer zu resonanten transversalen Schwingungen anregbar ist, die Resonatorlänge L_{w} gemäß der Beziehung${\text{L}}_{\text{w}} {\text{}}^{\text{'}} \text{=} \frac{{\text{(n-1)C}}_{\text{0}}}{{\text{2f}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{+} \frac{{\text{C}}_{\text{0}}}{{\text{πf}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{arctg} \frac{{\text{δ(D}}_{\text{0}} \text{-δ)}}{{\text{δ}}_{\text{1}} {\text{(D}}_{\text{0}} {\text{-δ}}_{\text{1}} \text{)}}$ gewählt ist, in der mit
ν der Poisson'sche Querkontraktionskoeffizient, mit
D₀ der Außendurchmesser des Hohlraumresonators (24''), mit
δ die Wanddicke des Mantels 36 des Hohlraumresonators (24''), mit
fᵣ die Resonanzfrequenz des Hohlraumresonators (24'') mit
n eine ganze Zahl ≥ 1, mit
c₀ die Schallgeschwindigkeit in einem stabförmigen Resonator bezeichnet sind, wobei diese Schallgeschwindigkeit c₀ ihrerseits durch die Beziehung${\text{c}}_{\text{0}} \text{=} \sqrt{\text{E / ρ}}$ gegeben ist, in der mit E der Elastizitäts-Koeffizient (Young'scher Modul) des Materials des Hohlraumresonators (24'') und mit ρ dessen Dichte bezeichnet sind, und mit δ₁ die gegenüber der Dicke δ des die Einkopplung der Schallenergie in das zu behandelnde Medium vermittelnden Abschnitts (36') des Resonatormantels reduzierte Dicke eines transducerseitigen Mantelabschnitts (36'') bezeichnet ist, dessen Außendurchmesser ebenfalls den Wert D₀ hat und dessen Länge 1/8 der Schallwellenlänge λₓ bei resonanter Anregung des Hohlraumresonators (24'') entspricht.

4. Gerät nach Anspruch 1, **dadurch gekennzeichnet**, daß die Länge L des Hohlraumresonators (24) zusätzlich zu der Beziehung (2) auch der Beziehung:$\text{L =} \frac{{\text{nπD}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{\text{2} \sqrt{{\text{1-ν}}^{\text{2}}}}$ genügt.

5. Gerät nach Anspruch 2, **dadurch gekennzeichnet,** daß die Länge des Hohlraumresonators (24') zusätzlich zu der Beziehung (3) auch der Beziehung${\text{L}}_{\text{w}} \text{=} \frac{\left(\text{n-} \frac{\text{1}}{\text{4}}\right) {\text{πD}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{\text{2} \sqrt{{\text{1-ν}}^{\text{2}}}}$ genügt.

6. Gerät nach Anspruch 3, **dadurch gekennzeichnet**, daß die Länge L_{w} des Hohlraumresonators (24'') zusätzlich zu der Beziehung (4) auch der Beziehung${\text{L}}_{\text{w}} \text{' =} \frac{\left(\text{n-} \frac{\text{1}}{\text{2}}\right) {\text{πD}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{\text{2} \sqrt{{\text{1-ν}}^{\text{2}}}}$ genügt.

7. Gerät nach Anspruch 1, **dadurch gekennzeichnet**, daß die Länge des Hohlraumresonators (24) zusätzlich zu der Beziehung (2) auch der Beziehung$\text{L =} \frac{{\text{nπ}}^{\text{2}} \sqrt{\text{3}} {\text{D}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{{\text{p}}^{\text{2}} \left(\frac{\text{δ}}{{\text{D}}_{\text{0}}}\right) \sqrt{{\text{1-ν}}^{\text{2}}}}$ genügt, in der mit p eine ganze Zahl ≥ bezeichnet ist.

8. Gerät nach Anspruch 2, **dadurch gekennzeichnet**, daß die Länge L_{w} des Hohlraum-Resonators (24') zusätzlich zu der Beziehung (3) auch der Beziehung${\text{L}}_{\text{w}} \text{=} \frac{\left(\text{n-} \frac{\text{1}}{\text{4}}\right) {\text{π}}^{\text{2}} \sqrt{\text{3}} \left[{\text{1-4ν}}^{\text{2}} {\left(\text{1-} \frac{\text{δ}}{\text{D} {\text{}}_{\text{0}}}\right)}^{\text{2}}\right] {\left(\text{1-} \frac{\text{δ}}{\text{D} {\text{}}_{\text{0}}}\right)}^{\text{2}} {\text{D}}_{\text{0}}}{{\text{p}}^{\text{2}} \left(\frac{\text{δ}}{{\text{D}}_{\text{0}}}\right) \sqrt{{\text{1-ν}}^{\text{2}}}}$ genügt, in der mit p eine ganze Zahl ≥1 bezeichnet ist.

9. Gerät nach Anspruch 3, **dadurch gekennzeichnet**, daß die Länge L_{w} des Hohlraumresonators (24'') zusätzlich zu der Beziehung (4) auch der Beziehung${\text{L}}_{\text{w}}^{\text{'}} \text{=} \frac{\left(\text{n-} \frac{\text{1}}{\text{2}}\right) {\text{π}}^{\text{2}} \sqrt{\text{3}} \left[{\text{1-4ν}}^{\text{2}} {\left(\text{1-} \frac{\text{δ}}{\text{D} {\text{}}_{\text{0}}}\right)}^{\text{2}}\right] {\left(\text{1-} \frac{\text{δ}}{\text{D} {\text{}}_{\text{0}}}\right)}^{\text{2}} {\text{D}}_{\text{0}}}{{\text{p}}^{\text{2}} \left(\frac{\text{δ}}{{\text{D}}_{\text{0}}}\right) \sqrt{{\text{1-ν}}^{\text{2}}}}$ genügt, in der mit p eine ganze Zahl ≥ 1 bezeichnet ist.

## Claims

1. Device (10) for injecting ultrasound into a liquid or pasty medium comprising the following functional elements:
a) an alternating-voltage generator (35) which is designed for frequencies between 1 kHz and 100 kHz,
b) a magnetostrictive or piezoelectric transducer (20) which can be activated with the output alternating voltage of the generator to execute high-frequency (longitudinal) mechanical vibrations,
c) a cylindrical rod-type waveguide (23) which can be excited by the transducer to execute longitudinal resonant vibrations and
d) a tubular cavity resonator (24) which is acoustically coupled to the waveguide and which converts the longitudinal resonant vibrations into transverse vibrations with respect to its longitudinal axis whose vibration energy can be injected into the medium to be treated with ultrasound,
e) the cavity resonator (24) being designed so that it satisfies the resonant condition both with respect to longitudinal and with respect to transverse natural vibrations of its wall (36),
characterized in that, in the case of a mechanically largely rigid ("strong") coupling of the waveguide (23) to the cavity resonator, the length L of the cavity resonator coupled to the waveguide (23) is chosen in accordance with the relationship$\text{L =} \frac{{\text{nC}}_{\text{0}}}{{\text{2f}}_{\text{r}}} \text{·} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right]$ in which
ν denotes the Poisson transverse contraction coefficient,
D₀ denotes the external diameter of the cavity resonator,
δ denotes the wall thickness of the wall 36 of the cavity resonator 24,
fᵣ denotes the resonant frequency of the cavity resonator 24,
n denotes an integer ≥ 1 (and)
c₀ denotes the velocity of sound in a rod-type resonator, said velocity of sound c₀ being given in turn by the relationship${\text{c}}_{\text{0}} \text{=} \sqrt{\text{E / ρ}}$ in which E denotes the coefficient of elasticity (Young's modulus) of the material of the cavity resonator 24 and δ denotes its density.

2. Device (10') for injecting ultrasound into a liquid or pasty medium, comprising the following functional elements:
a) an alternating-voltage generator which is designed for frequencies between 1 kHz and 100 kHz,
b) a magnetostrictive or piezoelectric transducer which can be activated with the output alternating voltage of the generator to execute high-frequency (longitudinal) mechanical vibrations,
c) a cylindrical rod-type waveguide (23') which can be excited by the transducer to execute longitudinal resonant vibrations and
d) a tubular cavity resonator (24') which is acoustically coupled to the waveguide and which converts the longitudinal resonant vibrations into transverse vibrations with respect to its longitudinal axis whose vibration energy can be injected into the medium to be treated with ultrasound,
e) the cavity resonator (24') being so designed that it satisfies the resonance condition both with respect to longitudinal and with respect to transverse natural vibrations of its wall (36'),
characterized in that, in the case of an acoustically weak coupling of the cavity resonator (24') to the waveguide (23'), the resonator length L_{w} is chosen in accordance with the relationship${\text{L}}_{\text{w}} \text{=} \frac{{\text{nC}}_{\text{0}}}{{\text{2f}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{+} \frac{{\text{C}}_{\text{0}}}{{\text{2πf}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{arctg} \frac{{\text{δ(D}}_{\text{0}} \text{-δ)}}{{\text{δ}}_{\text{1}} {\text{(D}}_{\text{0}} {\text{-δ}}_{\text{1}} \text{)}}$ in which
ν denotes the Poisson transverse contraction coefficient,
D₀ denotes the external diameter of the cavity resonator (24''),
δ denotes the wall thickness of the wall 36 of the cavity resonator (24''),
fᵣ denotes the resonant frequency of the cavity resonator (24''),
n denotes an integer ≥ 2,
c₀ denotes the velocity of sound in a rod-type resonator, said velocity of sound c₀ being given in turn by the relationship${\text{c}}_{\text{0}} \text{=} \sqrt{\text{E/ρ}}$ in which E denotes the elasticity coefficient (Young's modulus) of the material of the cavity resonator (24'') and ρ denotes its density, and δ₁ denotes the thickness, reduced with respect to the thickness δ of the section (36') of the resonator wall providing the injection of the acoustic energy into the medium to be treated, of a transducer-side wall section (36'') whose external diameter likewise has the value D₀ and whose length corresponds to 1/8 of the sound wavelength λₓ for resonant excitation of the cavity resonator (24').

3. Device (10'') for injecting ultrasound into a liquid or pasty medium, comprising the following functional elements:
a) an alternating-voltage generator which is designed for frequencies between 1 kHz and 100 kHz,
b) a magnetostrictive or piezoelectric transducer which can be activated with the output alternating voltage of the generator to execute high-frequency (longitudinal) mechanical vibrations,
c) a cylindrical rod-type waveguide which can be activated by the transducer to execute longitudinal resonant vibrations and
d) a tubular cavity resonator (24'') which is acoustically coupled to the waveguide and which converts the longitudinal resonant vibrations into transverse vibrations with respect to its longitudinal axis whose vibration energy can be injected into the medium to be treated with ultrasound,
e) the cavity resonator (24'') being so designed that it satisfies the resonance condition both with respect to longitudinal and with respect to transverse natural vibrations of its wall (36''),
characterized in that, with a configuration of the device (10'') in which the cavity resonator (24'') can be excited to execute resonant transverse vibrations by weakly coupled transducers from both sides, the resonator length L_{w} is chosen in accordance with the relationship${\text{L}}_{\text{w}} {\text{}}^{\text{'}} \text{=} \frac{{\text{(n-1)C}}_{\text{0}}}{{\text{2f}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{+} \frac{{\text{C}}_{\text{0}}}{{\text{πf}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{arctg} \frac{{\text{δ(D}}_{\text{0}} \text{-δ)}}{{\text{δ}}_{\text{1}} {\text{(D}}_{\text{0}} {\text{-δ}}_{\text{1}} \text{)}}$ in which
ν denotes the Poisson transverse contraction coefficient,
D₀ denotes the external diameter of the cavity resonator (24''),
δ denotes the wall thickness of the wall 36 of the cavity resonator (24''),
fᵣ denotes the resonant frequency of the cavity resonator (24''),
n denotes an integer ≥ 1,
c₀ denotes the velocity of sound in a rod-type resonator, said velocity of sound c₀ being given in turn by the relationship${\text{c}}_{\text{0}} \text{=} \sqrt{\text{E/ρ}}$ in which E is the elasticity coefficient (Young's modulus) of the material of the cavity resonator (24'') and ρ denotes its density, and δ₁ denotes the thickness, reduced with respect to the thickness δ of the section (36') of the resonator wall providing the injection of the acoustic energy into the medium to be treated, of a transducer-side wall section (36'') whose external diameter likewise has the value D₀ and whose length corresponds to 1/8 of the sound wavelength λₓ for resonant excitation of the cavity resonator (24'').

4. Device according to Claim 1, characterized in that the length L of the cavity resonator (24) also satisfies the relationship$\text{L =} \frac{{\text{nπD}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{\text{2} \sqrt{{\text{1-ν}}^{\text{2}}}}$ in addition to the relationship (2).

5. Device according to Claim 2, characterized in that the length of the cavity resonator (24') also satisfies the relationship${\text{L}}_{\text{w}} \text{=} \frac{\left(\text{n-} \frac{\text{1}}{\text{4}}\right) {\text{πD}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{\text{2} \sqrt{{\text{1-ν}}^{\text{2}}}}$ in addition to the relationship (3).

6. Device according to Claim 3, characterized in that the length L_{w} of the cavity resonator (24'') also satisfies the relationship${\text{L}}_{\text{w}} \text{' =} \frac{\left(\text{n-} \frac{\text{1}}{\text{2}}\right) {\text{πD}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{\text{2} \sqrt{{\text{1-ν}}^{\text{2}}}}$ in addition to the relationship (4).

7. Device according to Claim 1, characterized in that the length of the cavity resonator (24) also satisfies the relationship$\text{L =} \frac{{\text{nπ}}^{\text{2}} \sqrt{\text{3}} {\text{D}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{{\text{p}}^{\text{2}} \left(\frac{\text{δ}}{{\text{D}}_{\text{0}}}\right) \sqrt{{\text{1-ν}}^{\text{2}}}}$ in which p denotes an integer ≥ 1, in addition to the relationship (2).

8. Device according to Claim 2, characterized in that the length L_{w} of the cavity resonator (24') also satisfies the relationship${\text{L}}_{\text{w}} \text{=} \frac{\left(\text{n-} \frac{\text{1}}{\text{4}}\right) {\text{π}}^{\text{2}} \sqrt{\text{3}} \left[{\text{1-4ν}}^{\text{2}} {\left(\text{1-} \frac{\text{δ}}{\text{D} {\text{}}_{\text{0}}}\right)}^{\text{2}}\right] {\left(\text{1-} \frac{\text{δ}}{\text{D} {\text{}}_{\text{0}}}\right)}^{\text{2}} {\text{D}}_{\text{0}}}{{\text{p}}^{\text{2}} \left(\frac{\text{δ}}{{\text{D}}_{\text{0}}}\right) \sqrt{{\text{1-ν}}^{\text{2}}}}$ in which p denotes an integer ≥ 1, in addition to the relationship (3).

9. Device according to Claim 3, characterized in that the length of the cavity resonator (24'') still satisfies the relationship${\text{L}}_{\text{w}} {\text{}}^{\text{'}} \text{=} \frac{\left(\text{n-} \frac{\text{1}}{\text{2}}\right) {\text{π}}^{\text{2}} \sqrt{\text{3}} \left[{\text{1-4ν}}^{\text{2}} {\left(\text{1-} \frac{\text{δ}}{\text{D} {\text{}}_{\text{0}}}\right)}^{\text{2}}\right] {\left(\text{1-} \frac{\text{δ}}{\text{D} {\text{}}_{\text{0}}}\right)}^{\text{2}} {\text{D}}_{\text{0}}}{{\text{p}}^{\text{2}} \left(\frac{\text{δ}}{{\text{D}}_{\text{0}}}\right) \sqrt{{\text{1-ν}}^{\text{2}}}}$ in which p denotes an integer ≥ 1, in addition to the condition (4).

## Revendications

1. Appareil (10) pour le transfert d'ultrasons dans un milieu liquide ou pâteux, comprenant les éléments fonctionnels suivants:
a) un générateur de tension alternative (35), conçu pour des fréquences entre 1 kHz et 100 kHz,
b) un transducteur magnétostrictif ou piézoélectrique (20), pouvant être animé, par application de la tension alternative de sortie du générateur, de vibrations mécaniques - longitudinales - a haute fréquence,
c) un guide d'onde (23) en forme de barreau cylindrique, pouvant être animé par le transducteur de vibrations longitudinales résonnantes et
d) un résonateur à cavité (24), de forme tubulaire, couplé acoustiquement au guide d'onde, qui convertit les vibrations longitudinales résonnantes en vibrations transversales, par rapport à son axe longitudinal, dont l'énergie de vibration peut être injectée dans un milieu à traiter aux ultrasons,
e) le résonateur à cavité (4) étant conçu pour qu'il satisfasse à la condition de résonance à la fois en ce qui concerne les vibrations propres longitudinales et les vibrations propres transversales de son enveloppe (36),
**caractérisé en ce que**, dans le cas d'un couplage "fort" ou sensiblement rigide mécaniquement du guide d'onde (23) au résonateur à cavité, la longueur L du résonateur à cavité, couplé au guide d'onde (23) est choisie selon la relation$\text{L =} \frac{{\text{nC}}_{\text{0}}}{{\text{2f}}_{\text{r}}} \text{·} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right]$ dans laquelle
ν désigne le coefficient de Poisson
D₀ le diamètre extérieur du résonateur à cavité,
δ l'épaisseur de paroi de l'enveloppe 36 du résonateur à cavité (24),
fᵣ la fréquence de résonance du résonateur à cavité (24),
n un nombre entier ≥ 1 et
c₀ la célérité du son dans un résonateur en forme de barreau, la célérité du son c₀ étant définie elle-même par la relation${\text{c}}_{\text{0}} \text{=} \sqrt{\text{E / ρ}}$ dans laquelle E désigne le coefficient d'élasticité du matériau du résonateur à cavité (24) et ρ désigne sa masse volumique.

2. Appareil (10') pour le transfert d'ultrasons dans un milieu liquide ou pâteux, comprenant les éléments fonctionnels suivants:
a) un générateur de tension alternative, conçu pour des fréquences entre 1 kHz et 100 kHz,
b) un transducteur magnétostrictif ou piézoélectrique (20), pouvant être animé, par application de la tension alternative de sortie du générateur, de vibrations mécaniques - longitudinales - à haute fréquence,
c) un guide d'onde (23') en forme de barreau cylindrique, pouvant être animé par le transducteur de vibrations longitudinales résonnantes et
d) un résonateur à cavité (24'), de forme tubulaire, couplé acoustiquement au guide d'onde, qui convertit les vibrations longitudinales résonnantes en vibrations transversales, par rapport à son axe longitudinal, dont l'énergie de vibration peut être injectée dans un milieu à traiter aux ultrasons,
e) le résonateur à cavité (24') étant conçu pour qu'il satisfasse à la condition de résonance à la fois en ce qui concerne les vibrations propres longitudinales et les vibrations propres transversales de son enveloppe (36'),
**caractérisé en ce que**, dans le cas d'un couplage acoustique faible du résonateur à cavité (24') au guide d'onde (23'), la longueur L_{w} du résonateur est choisi selon la relation${\text{L}}_{\text{w}} \text{=} \frac{{\text{nC}}_{\text{0}}}{{\text{2f}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{+} \frac{{\text{C}}_{\text{0}}}{{\text{2πf}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{arctg} \frac{{\text{δ(D}}_{\text{0}} \text{-δ)}}{{\text{δ}}_{\text{1}} {\text{(D}}_{\text{0}} {\text{-δ}}_{\text{1}} \text{)}}$ dans laquelle
ν désigne le coefficient de Poisson
D₀ le diamètre extérieur du résonateur à cavité (24''),
δ l'épaisseur de paroi de l'enveloppe 36 du résonateur à cavité (24''),
fᵣ la fréquence de résonance du résonateur à cavité (24''), n un nombre entier ≥ 2 et
c₀ la célérité du son dans un résonateur en forme de barreau, la célérité du son c₀ étant définie elle-même par la relation${\text{c}}_{\text{0}} \text{=} \sqrt{\text{E / ρ}}$ dans laquelle E désigne le coefficient d'élasticité du matériau du résonateur à cavité (24'') et ρ sa masse volumique, et δ₁ désigne l'épaisseur réduite, par rapport à l'épaisseur δ de la partie (36') de l'enveloppe du résonateur assurant l'injection de l'énergie sonore dans le milieu à traiter, d'une partie (36''), située côté transducteur, dont le diamètre extérieur possède également la valeur D₀ et dont la longueur correspond à 1/8 de la longueur d'onde sonore λₓ lorsque le résonateur à cavité (24'') est excité en résonance.

3. Appareil (10'') pour le transfert d'ultrasons dans un milieu liquide ou pâteux, comprenant les éléments fonctionnels suivants:
a) un générateur de tension alternative, conçu pour des fréquences entre 1 kHz et 100 kHz,
b) un transducteur magnétostrictif ou piézoélectrique, pouvant être animé, par application de la tension alternative de sortie du générateur, de vibrations mécaniques - longitudinales - à haute fréquence,
c) un guide d'onde en forme de barreau cylindrique, pouvant être animé par le transducteur de vibrations longitudinales résonnantes et
d) un résonateur à cavité (24''), de forme tubulaire, couplé acoustiquement au guide d'onde, qui convertit les vibrations longitudinales résonnantes en vibrations transversales, par rapport à son axe longitudinal, dont l'énergie de vibration peut être injectée dans un milieu à traiter aux ultrasons,
e) le résonateur à cavité (24'') étant conçu pour qu'il satisfasse à la condition de résonance à la fois en ce qui concerne les vibrations propres longitudinales et les vibrations propres transversales de son enveloppe (36''),
**caractérisé en ce que**, dans le cas d'une réalisation de l'appareil (10'') dans laquelle le résonateur à cavité (24'') peut être animé de vibrations transversales résonnantes à partir des deux côtés par des transducteurs à faible couplage au résonateur, la longueur L_{w} du résonateur est choisie selon la relation${\text{L}}_{\text{w}} {\text{}}^{\text{'}} \text{=} \frac{{\text{(n-1)C}}_{\text{0}}}{{\text{2f}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{+} \frac{{\text{C}}_{\text{0}}}{{\text{πf}}_{\text{r}}} \left[{\text{1-4ν}}^{\text{2}} {\left(\frac{\text{D} {\text{}}_{\text{0}} \text{-δ}}{\text{D} {\text{}}_{\text{0}}}\right)}^{\text{2}}\right] \text{arctg} \frac{{\text{δ(D}}_{\text{0}} \text{-δ)}}{{\text{δ}}_{\text{1}} {\text{(D}}_{\text{0}} {\text{-δ}}_{\text{1}} \text{)}}$ dans laquelle
ν désigne le coefficient de Poisson
D₀ le diamètre extérieur du résonateur à cavité (24''),
δ l'épaisseur de paroi de l'enveloppe 36 du résonateur à cavité (24''),
fᵣ la fréquence de résonance du résonateur à cavité (24''),
n un nombre entier ≥ 1 et
c₀ la célérité du son dans un résonateur en forme de barreau, la célérité du son c₀ étant définie elle-même par la relation${\text{c}}_{\text{0}} \text{=} \sqrt{\text{E / ρ}}$ dans laquelle E désigne le coefficient d'élasticité du matériau du résonateur à cavité (24'') et ρ sa masse volumique, et δ₁ désigne l'épaisseur réduite, par rapport à l'épaisseur δ de la partie (36') de l'enveloppe du résonateur assurant l'injection de l'énergie sonore dans le milieu à traiter, d'une partie (36''), située côté transducteur, dont le diamètre extérieur possède également la valeur D₀ et dont la longueur correspond à 1/8 de la longueur d'onde sonore λₓ lorsque le résonateur à cavité (24'') est excité en résonance.

4. Appareil selon la revendication 1, caractérisé en ce que la longueur L du résonateur à cavité (24) satisfait également, outre à la relation (2), à la relation$\text{L =} \frac{{\text{nπD}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{\text{2} \sqrt{{\text{1-ν}}^{\text{2}}}}$

5. Appareil selon la revendication 2, caractérisé en ce que la longueur du résonateur à cavité (24') satisfait également, outre à la relation (3), à la relation${\text{L}}_{\text{w}} \text{=} \frac{\left(\text{n-} \frac{\text{1}}{\text{4}}\right) {\text{πD}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{\text{2} \sqrt{{\text{1-ν}}^{\text{2}}}}$

6. Appareil selon la revendication 3, caractérisé en ce que la longueur L_{w} du résonateur à cavité (24'') satisfait également, outre à la relation (4), à la relation${\text{L}}_{\text{w}} \text{' =} \frac{\left(\text{n-} \frac{\text{1}}{\text{2}}\right) {\text{πD}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{\text{2} \sqrt{{\text{1-ν}}^{\text{2}}}}$

7. Appareil selon la revendication 1, caractérisé en ce que la longueur du résonateur à cavité (24) satisfait également, outre à la relation (2), à la relation$\text{L =} \frac{{\text{nπ}}^{\text{2}} \sqrt{\text{3}} {\text{D}}_{\text{0}} \left[{\text{1-4ν}}^{\text{2}} {\left(\text{1-} \frac{\text{δ}}{\text{D} {\text{}}_{\text{0}}}\right)}^{\text{2}}\right] \left(\text{1-} \frac{\text{δ}}{{\text{D}}_{\text{0}}}\right)}{{\text{p}}^{\text{2}} \left(\frac{\text{δ}}{{\text{D}}_{\text{0}}}\right) \sqrt{{\text{1-ν}}^{\text{2}}}}$ dans laquelle p désigne un nombre entier ≥ 1.

8. Appareil selon la revendication 2, caractérisé en ce que la longueur L_{w} du résonateur à cavité (24') satisfait également, outre à la relation (3), à la relation${\text{L}}_{\text{w}} \text{=} \frac{\left(\text{n-} \frac{\text{1}}{\text{4}}\right) {\text{π}}^{\text{2}} \sqrt{\text{3}} \left[{\text{1-4ν}}^{\text{2}} {\left(\text{1-} \frac{\text{δ}}{\text{D} {\text{}}_{\text{0}}}\right)}^{\text{2}}\right] {\left(\text{1-} \frac{\text{δ}}{\text{D} {\text{}}_{\text{0}}}\right)}^{\text{2}} {\text{D}}_{\text{0}}}{{\text{p}}^{\text{2}} \left(\frac{\text{δ}}{{\text{D}}_{\text{0}}}\right) \sqrt{{\text{1-ν}}^{\text{2}}}}$ dans laquelle p désigne un nombre entier ≥ 1.

9. Appareil selon la revendication 3, caractérisé en ce que la longueur L_{w} du résonateur à cavité (24'') satisfait également, outre à la relation (4), à la relation${\text{L}}_{\text{w}} {\text{}}^{\text{'}} \text{=} \frac{\left(\text{n-} \frac{\text{1}}{\text{2}}\right) {\text{π}}^{\text{2}} \sqrt{\text{3}} \left[{\text{1-4ν}}^{\text{2}} {\left(\text{1-} \frac{\text{δ}}{\text{D} {\text{}}_{\text{0}}}\right)}^{\text{2}}\right] {\left(\text{1-} \frac{\text{δ}}{\text{D} {\text{}}_{\text{0}}}\right)}^{\text{2}} {\text{D}}_{\text{0}}}{{\text{p}}^{\text{2}} \left(\frac{\text{δ}}{{\text{D}}_{\text{0}}}\right) \sqrt{{\text{1-ν}}^{\text{2}}}}$ dans laquelle p désigne un nombre entier ≥ 1.
